# EUROPÄISCHE PATENTSCHRIFT

(11) **EP 0 437 246 B1**
(45) Veröffentlichungstag und Bekanntmachung des Hinweises auf die Patenterteilung: **26.04.1995**
(21) Anmeldenummer: 91100205.3
(22) Anmeldetag: 08.01.1991
(51) Int. Cl.: B27F 1/16

(54) **Keilzinkenpresse**
Finger jointing press
Presse pour la fabrication d'assemblages par dents collées

(30) Priorität: 12.01.1990 DE 4000804; 07.11.1990 DE 4035423
(43) Veröffentlichungstag der Anmeldung: 17.07.1991
(73) Patentinhaber: Dimter, Erwin, D-89257 Illertissen (DE)
(72) Erfinder: Dimter, Erwin, D-89257 Illertissen (DE)
(74) Vertreter: Freiherr von Welser, Hubert

(56) Entgegenhaltungen:
- DE-B- 1 110 393
- DE-B- 1 212 282
- SOVIET INVENTIONS ILLUSTRATED, Woche 8605, 15. Februar 1986, Accession Nr. 86-033930/05, Derwent Publications Ltd, London, GB; & SU-A-1167 013 (S ZONE AGRIC CONS R) 10-02-1984

## Beschreibung

Die Erfindung betrifft eine Keilzinkenpresse zur Herstellung von Keilzinkenverbindungen von in Keilzinkenfräsen an ihren Stirnseiten mit Keilzinken versehenen und mit Leim an den Keilzinken angegebenen Brettern.

In Keilzinkenfräsen werden an den Stirnseiten der in Stapel hochkant liegenden Bretter 10 bis 30 cm lange Keilzinken geschnitten und anschließend mit Leim versehen. Die Bretter werden dann einzeln hintereinander in einer Keilzinkenpresestirnseitig zusammengefügt und bis zum Abbinden des Leimes gegeneinander gepreßt und in gleicher Ebene festgehalten. Es entstehen dabei fortlaufende Bretterbahnen, die aus den unter sich verschieden langen Brettern zusammengesetzt sind, wobei die Verleimungen die selben Festigkeiten aufweisen müssen, wie das gewachsene Holz. Anschließend werden diese endlosen Bretterbahnen abgelängt und die so anfallenden Bretter werden zu Schichtholzträgern verleimt und verpreßt.

Bei herkömmlichen Verfahren werden für mittlere und hohe Leistung Keilzinkendurchlaufpressen verwendet, die ein oberers und ein unteres Plattenband aufweisen, die die Bretter kraftschlüssig durch die Presse schieben. Dabei muß der Verleimpreßdruck je nach Keilzinkenlänge 50 bis 100 kg je Quadratzentimeter betragen, also bei einem üblichen Brettquerschnitt von 25 X 4 cm 5.000 bis 10.000 kg Vorschubkraft. Wenn die Bretter 4 bis 5 m lang sind und in der Minute 10 oder mehr Verbindungen verpreßt werden, ergibt sich ein hoher Energiebedarf. Bei 50 m Vorschub je Minute werden bei einer 5.000 kg Druck erzeugenden Presse werden 45 kW bzw. bei 10.000 kg 90 kW benötigt. Abgesehen von der komplizierten Konstruktion solcher Pressen ist dieser Aufwand sehr hoch. Bei Taktpressen muß ein Haltedruck auf die beiden zusammenzufügenden Bretter ausgeübte werden, der in der Regel das Doppelte des Vorschubdruckes beträgt.

Aufgabe der Erfindung war demgegenüber die Entwicklung einer Keilzinkenpresse mit einem wesentlich geringeren Energiebedarf, einfacherer Konstruktion und geringerer Aufstellungs- und Bedienungsfläche.

Diese Aufgabe wird durch die in den Ansprüchen angegebenen Maßnahmen gelöst.

Die erfindungsgemäßen Pressen erfüllen alle zur Aufgabe gestellten Forderungen und Bedingungen. Ein besonderer Vorteil ist es, daß die mit solchen Pressen hergestellten endlosen Bretterbahnen nach sehr kurzen Verweilzeiten anstelle der sonst notwendigen 8 bis 24 Stunden in die Schichtholzträgerpressen gefördert werden können.

Ausführungsbeispiele der Erfindung werden im folgenden anhand der Zeichnungen näher beschrieben. Es zeigen in schematischer Darstellung
- Fig.1: eine erfindungsgemäße Keilzinkenpresse in Seitenansicht
- Fig.2: einen Teilausschnitt aus Figur 1
- Fig.3: einen Schnitt durch die Presse gemäß Fig.1 in Ebene III-III in Fig.1
- Fig.4: einen Teilausschnitt der Presse zu Fig.1 in Draufsicht
- Fig.5: einen Teilausschnitt aus Fig.2

Die in den Zeichnungen dargestellte Keilzinkenpresse weist einen auf Geleisen 1 und 2 mit den Rollen 3 und 4 ( Fig.3) fahrbaren in Figur 1 linken Tisch 5 auf. An diesem Tisch 5 sind mit ihm fest verbundene Gelenke 6 vorgesehen, an denen Hebelarme 7 angelenkt sind, die an ihrem unteren Ende in weiteren Gelenken 8 mit einer horizontalen Zugstange 9 kraftschlüssig verbunden sind. Eine über dem Tisch 5 angeordnete Preßvorrichtung 10 weist einen Längsträger 11 auf, an dessen Unterseite zu ihm querstehende Schienen 12 angeschweißt sind, die wiederum an ihrer Unterseite Brücken 13 tragen, die quer über den Tisch 5 greifen, auf denen zwischen den Schienen 12 Wellen 14 liegen. An den Unterseiten der Brücken 13 sind Preßschuhe 15 zur Auflage auf den zu verpressenden Brettern 16 vorgesehen. An den über die Brücken 13 hinausragenden Enden der Wellen 14 sind Zugglieder 17 angelenk, die an ihren unteren Enden zusammen mit den Hebelarmen 7 in Gelenken 8 mit der Zugstange 9 kraftschlüssig verbunden sind. Zwischen den oberen Enden der Zugglieder 17 und den Hebelarmen 7 sind weitere Hebelarme 18 angeordnet, sodaß Hebelarme 7, Zugglieder 17 und die weiteren Hebelarme 18 starre Dreiecke bilden, die in den Anlenkpunkten der Gelenke 6 schwenkbar sind. An den unteren Enden dieser Dreiecke greift die Zugstange 9 an und kann in ihrer Horizontalbewegung durch Schwenken der Dreiecke die Welle 14 anheben bzw. nach unten pressen. Auf der anderen Seite des Tisches 5 ist die gleiche Anordnung vorgesehen.

Auf den Geleisen 1 und 2 ist in Figur 1 rechts ein zweiter Tisch 19 angeordnet, dessen Pressvorrichtung 10' spiegelbildlich mit der Preßvorrichtung 10 des Tisches 5 gleich ist, wobei ebenfalls Zugstangen 9' an den unteren Enden der Dreiecke 7', 17', 18' angelenkt sind.

Die Zugstangen 9 und 9' sind zwischen den Tischen 5 und 19 mit einem Arbeitszylinder 20 verbunden, mit dem sie in ihrer Längsrichtung auseinander oder zusammengeschoben werden können, wobei die Dreiecke die beschriebenen Schwenkbewegungen ausführen.

Die Wirkungsweise ist folgende: Die auf den Schienen in Gegenrichtung zur Transportbewegung der Bretter 16, in Figur 1 von links nach rechts, fahrenden Tische 5 und 19 nehmen die mit Keilverzinkung versehenen und bereits angeleimten, aus der Keilzinkenfräse auf einem Band ankommenden Bretter auf, die dabei auf die Tische unter die Preßvorrichtungen 10, 10' geschoben werden, und zwar so, daß eine oder mehrere zusammenzufügende Bretterenden unter den Preßschuhen 15 liegen. Die Arbeitszylinder 20 verschieben die Zugstangen 9, 9' in Richtung der Pfeile 21,22 und damit die Tische 5,19 auseinander. Zugleich werden durch Schwenken der Dreiecke 7,17,18 im Uhrzeigersinn und der Dreiecke 7',17',18' gegen den Uhrzeigersinn die Preßvorrichtungen 10,10' angehoben, sodaß die zu verpressenden Bretter unter sie eingeschoben werden können. Daraufhin werden die Arbeitszylinder 20 von der anderen Seite beaufschlagt, sodaß die Zugstangen 9,9' und die Tische 5 und 19 in Richtung der Pfeile 23,24 zusammgezogen und damit die Verzinkungen der Bretter 16 ineinandergepresst werden. Zugleich werden durch Schwenken der Dreiecke in der nun entgegengesetzten Richtung durch Anziehen der Zugglieder 17, 17' die Pressvorrichtungen 10,10 geschlossen und die Bretter während ihres Zusamschiebens und während einer folgenden kurzen Abbindezeit des Leimes festgehalten, wobei die beiden Tische 5 und 19 in Transportrichtung der Bretter 16 für ein kurzes Stück auf den Geleisen 1,2 mitrollen. Danach wird durch Öffnungsbewegung der Arbeitszylinder 20 in Richtung der Pfeile 21,22 der Preßdruck gelöst und der Nachschub der Bretter 16 freigegeben, wobei die Tische 5,19 rückwärts gegen die Transportrichtung der Bretter 16 zu ihrem Ausgansort fahren. Dann wiederholt sich der beschriebene Vorgang des erneuten Schließens und Wiederlösens der Presse.

Auf diese Weise ist es möglich, bei nur 5 Pressungen in der Minute 10 Bretter zu je 5 m Länge zu verbinden, wobei die aufzuwendende Energie je nach Bretterlänge ca 50 bis 100 m/min bei einem Preßdruck von 5.000 kg weniger als ein Zehntel der nach dem Stand der Technik benötigten beträgt.

Alle Bewegungsfunktionen der beschriebenen Keilzinkenpresse können durch Arbeitszylinder oder an deren Stelle durch Schraubspindeln antreibende Elektromotoren ausgeführt werden. Dabei ist eine Programmierung zur Koordinierung der einzelnen Bewegungsvorgänge ohne Schwierigkeit möglich, sodaß der gesamte Arbeitsvorgang fortlaufend automatisch ablaufen kann.

Die verpreßten Bretter können aus der beschriebenen Keilzinkenpresse auf einem Band ohne mechanische Beanspruchung nach Ablängen in eine Schichtholzträgerpresse befördert werden, wo ihre Verleimung endgültig aushärtet. Die genannte Verweilzeit in der Keilzinkenpresse reicht aus für eine den Bedingungen dieses Transportes genügende Verbindung. Auf diese Weise kann Stell- und Lagerplatz in erheblichem Umfang eingespart werden.

## Patentansprüche

1. Keilzinkenpresse zur Herstellung von Keilzinkenverbindungen von in Keilzinkenfräsen an ihren Stirnseiten mit Keilzinken versehenen und mit Leim an den Keilzinken angegebenen Brettern,
dadurch gekennzeichnet, daß zwei auf gemeinsamen Geleisen(1,2) fahrbare Tische(5,19) zur Aufnahme der fortlaufend zugeführten Bretter(16) vorgesehen sind, die durch Arbeitszylinder(20) auf diesen Geleisen(1,2) gegeneinander und auseinander verschoben werden können, und daß über den Tischen (5,19) je eine Pressvorrichtung(10,10') zum Festhalten der Bretter(16) angeordnet ist, die beim Zusammenfahren der Tische(5,19) durch die gleichen Arbeitszylinder(20) schließbar und bei Auseinanderfahren der Tische(5,19) lösbar sind.

2. Keilzinkenpresse nach Anspruch 1,
dadurch gekennzeichnet, daß die Pressvorrichtungen (10,10') quer zur Transportrichtung der Bretter(16) auf Brücken(13) und Preßschuhen(15) liegende Wellen(14) aufweisen, an deren überstehenden beiderseitigen Enden ein oberes Eck von aus Hebelarmen(7,7',18,18') und Zuggliedern(17,17') bestehenden Dreiecken angelenkt ist, die um am Tisch(5,19) fest angeordnete Gelenke(6,6') schwenkbar und die an ihren unteren Ecken in weiteren Gelenken(8) mit horizontalen die Hin- und Herbewegung der Tische(5,19) bewirkenden Zugstangen(9,9') verbunden sind.

3. Keilzinkenpresse nach Anspruch 1, 2,
dadurch gekennzeichnet, daß die Zugstangen(9,9') der beiden Tische(5,19) miteinander durch je einen Arbeitszylinder(20) verbunden sind, mit denen die Zugstangen(9,9') gegeneinander und auseinander verschoben werden können.

4. Keilzinkenpresse nach Anspruch 1, 2,
dadurch gekennzeichnet, daß Arbeitszylinder vorgesehen sind, mit denen die Tische(5,19) gemeinsam auf den Geleisen bei Aufnahme der Bretter(16) gegen die Transportrichtung der Bretter(16) und während der Verweilzeit bei geschlossenen Preßvorrichtungen(10, 10') in der Transportrichtung der Bretter(16) mit deren Transportgeschwindigkeit bewegt werden können.

## Claims

1. Vee-pin press for producing Vee-pin joints of boards and battens provided with Vee-pins at their front ends in Vee-pin milling machines and provided with glue applied at said Vee-pins,
**characterized in** that two tables (5, 19) movable along common tracks (1, 2) are provided for receiving the continuously supplied boards (16), which tables are adapted to be displaced for being approached to and spaced apart from each other on said tracks by means of operating cylinders (20), and that one pressing device (10, 10') each is disposed above said tables (5, 19) for holding said boards (16), which pressing devices are adapted to be operated by the same operating cylinders (20) so as to close when said tables (5, 19) are approached to each other and to be released when said tables (5, 19) are moved apart.

2. Vee-pin press according to Claim 1,
**characterized in** that said pressing devices (10, 10') comprise shafts (14) disposed transversely with respect to the direction of board (16) transfer and resting on bridges (13) and pressing shoes (15), with an upper corner of triangles formed by lever arms (7, 7', 18, 18') and traction elements (17, 17') being articulated at the projecting ends on either side of said shafts, which triangles are pivotable about joints (6, 6') fixed at said table (5, 19) and are connected, by their lower corners in additional joints (8), to horizontal draw-bars (9, 9') effecting the traversing movement of said tables (5, 19).

3. Vee-pin press according to Claims 1, 2,
**characterized in** that said draw-bars (9, 9') of said two tables (5, 19) are interconnected by one operating cylinder (20) each, by means of which said draw-bars (9, 9') may be displaced so as to be approached to or spaced apart from each other.

4. Vee-pin press according to Claims 1, 2,
**characterized in** that operating cylinders are provided which may be employed to move said tables (5, 19) jointly on said tracks in opposition to the direction of board (16) transfer when said boards (16) are received, and along the direction of board (16) transfer, at the board transfer rate, during the hold-up time throughout which said pressing devices (10, 10') are closed.

## Revendications

1. Presse de dents collées à produire des assemblages à dents collées pour des planches à dents collées sur leurs extrémités avant, produites dans des machines à mortaiser des dents collées, et prévues de colle appliquée auxdites dents collées,
**caractérisée en ce** que deux tables (5, 19) mobiles le long des voies communes (1, 2) sont prévues à recevoir les planches (16) alimentées en continu, lesquelles tables sont aptes à être déplacées afin de les approcher ou de les espacer l'une de l'autre sur lesdites voies moyennant des cylindres moteurs (20), et en ce qu'un dispositif presseur (10, 10') respectif est disposé au dessus desdites tables (5, 19) pour tenir lesdites planches (16), lesquels dispositifs presseurs sont aptes à être actionnés par les mêmes cylindres moteurs (20) afin de les fermer quand lesdites tables (5, 19) sont approchées l'une contre l'autre, et de les desserrer quand lesdites tables (5, 19) sont espacées l'une de l'autre.

2. Presse de dents collées selon la revendication 1,
**caractérisée en ce** que lesdits dispositifs presseurs (10, 10') comprennent des arbres (14) disposés en travers de la direction de transfert de la planche (16) et portés sur des ponts (13) et des sabots de pression (15), à un coin supérieur des triangles, qui sont formés par des bras de levier (7, 7', 18, 18') et des éléments tracteurs (17, 17'), étant articulé aux extrémités en saillie de chaque côté desdits arbres, lesquels triangles sont pivotables autour des joints (6, 6') fixés à ladite table (5, 19) et sont reliés, par leurs coins inférieurs dans des joints supplémentaires (8), à des barres de traction (9, 9') horizontales qui accomplissent le mouvement va-et-vient desdites tables (5, 19).

3. Presse de dents collées selon les revendications 1, 2,
**caractérisée en ce** que lesdites barres de traction (9, 9') desdites deux tables (5, 19) sont raccordées l'une à l'autre moyennant un cylindre moteur respectif (20), au moyen duquel lesdites barres de traction (9, 9') sont déplaçables afin de les approcher ou de les espacer l'une de l'autre.

4. Presse de dents collées selon les revendications 1, 2,
**caractérisée en ce** que des cylindres moteurs sont prévus qui sont aptes à déplacer lesdites tables (5, 19) en commun sur lesdites voies en sens opposé à la direction de transfert de la planche (16) quand lesdites planches (16) sont reçues, et le long du sens de transfert de la planche (16), à la vitesse de transfert de la planche, au cours du temps de séjour quand lesdits dispositifs presseurs (10, 10') sont fermés.
